# FASCICULE DE BREVET EUROPEEN

(11) **EP 0 991 501 B1**
(45) Date de publication et mention de la délivrance du brevet: **19.12.2001**
(21) Numéro de dépôt: 98924425.6
(22) Date de dépôt: 13.05.1998
(51) Int. Cl.: B25B 7/18

(54) **OUTIL A MAIN TYPE PINCES**
ZANGENARTIGES HANDWERKZEUG
PLIERS-LIKE HANDTOOL

(30) Priorité: 25.06.1997 FR 9708249
(43) Date de publication de la demande: 12.04.2000
(73) Titulaire: Etablissements Eloi Pernet (S.A.R.L.), 52800 Nogent (FR)
(72) Inventeur: BALLOT, Stéphane, F-67205 Oberhausbergen (FR); LANDANGER, Jo[l, F-52330 Lavilleneuve au Roi (FR)
(74) Mandataire: Thivillier, Patrick
(86) Numéro de dépôt international: FR9800950
(87) Numéro de publication internationale: WO9900219

(56) Documents cités:
- EP-A- 0 295 725
- DE-A- 19 505 080
- DE-U- 8 705 033
- FR-A- 2 076 824
- FR-A- 2 302 177
- FR-A- 2 451 803
- GB-A- 1 443 913
- US-A- 4 185 523

## Description

L'invention se rattache au secteur technique des outils à main, notamment des pinces, et plus particulièrement des pinces coupantes utilisées en podologie.

D'une manière parfaitement connue pour un homme du métier, une pince, quelles que soient ses applications, présente essentiellement deux branches articulées comportant chacune à une extrémité, une mâchoire dont le profil et la configuration dépendent de fonctions spécifiques recherchées. Pour certains types de pinces, les mâchoires sont rappelées en position d'ouverture par un organe élastique monté entre les deux branches généralement au niveau de leur articulation. Cet organe élastique est conformé pour maintenir les branches en position normalement ouverte, de sorte qu'il est nécessaire d'exercer un effort de pression au niveau de l'organe élastique pour permettre le rapprochement des mâchoires résultant d'un effort de serrage exercé au niveau des branches.

Dans la plupart des cas, l'organe élastique est constitué par un ressort à boudins généralement en acier dont les extrémités sont fixées à chacune des branches. Cette solution technique nécessite de réaliser, au niveau de chacune des branches, des agencements spécifiques permettant la fixation du ressort. De tels agencements ne sont pas faits pour permettre un montage et démontage aisés du ressort. Autrement dit, lorsque le ressort est fixé, il est très difficile de le démonter afin de le remplacer par exemple par un ressort d'une dureté supérieure ou inférieure. On observe également que le montage et la fixation du ressort entre les deux branches peuvent parfois s'avérer délicates, étant donné que généralement le ressort doit être comprimé manuellement au moment de sa fixation.

On a proposé également d'équiper seulement l'une des deux branches de la pince d'un ressort à lame. L'une des extrémités du ressort est fixée à demeure sur la branche, et son autre extrémité prend appui sur la branche opposée (voir par exemple GB-A-1 443 913). Comme indiqué précédemment, ce ressort à lame, généralement en acier, n'est pas démontable. En outre, ce type de ressort étant basé sur la déformation d'une lame, cette dernière doit être de longueur suffisante afin d'obtenir l'élasticité recherchée. Il en résulte donc un certain encombrement. De même, lorsque les deux branches de la pince sont serrées en exerçant un effort de compression sur le ressort à lame, cette dernière glisse sur la branche la recevant en appui, ce qui peut dans certains cas, provoquer sa détérioration.

Enfin, d'une manière générale, ces types de ressorts en acier, qu'ils soient à boudins ou à lame déformable, peuvent être utilisés sans trop de difficultés dans le domaine du bricolage, ce qui n'est pas le cas dans le domaine médical et paramédical où l'on évite, dans la mesure du possible, l'emploi de ce type de pièce.

Le FR-A-2076824 décrit un ressort à lame en matière synthétique comportant deux parties ressort-lame fixées de façon permanente sur les branches.

L'invention s'est fixée pour but de remédier aux inconvénients précités, de manière simple, sûre, efficace et rationnelle.

Le problème que se propose de résoudre l'invention est d'équiper les branches d'une pince, d'un organe élastique de rappel en position d'ouverture des mâchoires, qui soit facilement interchangeable afin de pouvoir augmenter ou diminuer à volonté l'effort de compression nécessaire à la fermeture des branches, en fonction de l'effort de serrage appliqué sur ces dernières

Pour résoudre ce problème, l'organe élastique d'un outil à main selon le préambule de la revendication 1 est constitué par un bloc en matière caoutchouteuse déformable présentant des agencements de fixation coopérant avec des agencements complémentaires de l'une des branches, lesdits agencements étant aptes à assurer un accouplement démontable.

Pour résoudre le problème posé d'assurer la fixation amovible de l'organe élastique par rapport à l'une des branches, tout en permettant d'exercer un effort de compression nécessaire au maintien en position d'ouverture des mâchoires, le bloc comprend une embase présentant les agencements de fixation, ladite embase étant prolongée par un doigt profilé apte à prendre appui sur la branche opposée à celle recevant l'embase. Le doigt profilé coopère, en position d'appui correspondant à le fermeture des mâchoires, avec une empreinte en creux formée dans l'épaisseur de la branche.

Pour résoudre le problème posé de la fixation en tant que telle de l'élément élastique par rapport à l'une des branches de la pince, les agencements sont constitués par un système de rotule et d'empreinte sphérique complémentaire, la rotule étant formée en bout d'une tige rendue solidaire de l'une des branches, l'empreinte sphérique étant formée dans l'épaisseur du bloc en bout d'un alésage.

Un autre problème que se propose de résoudre l'invention est de pouvoir parfaitement intégrer le bloc déformable au niveau de sa fixation sur la partie correspondante de la branche. Un tel problème est résolu en ce que l'embase coopère avec une empreinte de forme correspondante formée dans l'épaisseur de la branche, l'embase et l'empreinte ayant une forme oblique.

Compte tenu du problème posé à résoudre qui est d'assurer un rappel automatique en position d'ouverture des mâchoires de la pince, en ayant pour objectif de ne plus utiliser de ressorts en acier, qu'ils soient à boudins ou à lame, le bloc est exécuté en matériau élastomère technique.

L'invention est exposée ci-après plus en détail à l'aide des figures des dessins annexés dans lesquels :
La figure 1 est une vue de face de la pince en position ouverte des mâchoires.
La figure 2 est une vue correspondant à la figure 1 en position de fermeture des mâchoires correspondant à la compression du bloc élastomère.
La figure 3 est une vue partielle et en coupe à une échelle plus importante montrant la fixation du bloc élastomère par rapport à l'une des branches de la pince en appui sur l'autre branche.
La figure 4 est une vue en coupe transversale considérée selon la ligne 4.4 de la figure 3.
La figure 5 est une vue en perspective du bloc élastomère de rappel.

On rappelle, pour une meilleure compréhension de la suite de la description que la pince comprend, d'une manière parfaitement connue pour un homme du métier, deux branches articulées (1) et (2). Chaque branche comporte, à l'une de ses extrémités, des mâchoires (3) et (4). Les formes, dimensions et profils des mâchoires (3) et (4) correspondent, bien évidemment, aux fonctions spécifiques allouées à la pince. Comme illustré aux figures 1 et 2 notamment, les mâchoires sont du type de celles utilisées dans le cas d'une pince pour podologue, étant souligné que l'invention trouve une application particulièrement avantageuse, mais non limitative pour ce type de pince.

Les mâchoires (3) et (4) sont rappelées en position d'ouverture au moyen d'un organe élastique désigné dans son ensemble par (O) et monté entre les deux branches (1) et (2) au niveau de leur axe d'articulation (5). Les branches (1) et (2) peuvent présenter une armature de base généralement en métal et recouverte par des poignées profilées en forme et dimension et généralement surmoulées sur lesdites armatures. L'ensemble de ces différentes dispositions ne sont pas décrites en détail, car parfaitement connues par un homme du métier et susceptibles de faire l'objet de différentes formes de réalisation en fonction des applications envisagées notamment.

Selon une caractéristique, l'organe élastique de rappel est constitué par un bloc en matière caoutchouteuse déformable (6). D'une manière préférée, ce bloc est exécuté dans un matériau élastomère technique. Le bloc (6) présente des agencements pour être fixés sur l'une seulement des branches (1) ou (2) avec capacité de démontage pour être facilement et rapidement interchangeable, comme il sera indiqué dans la suite de la description. Dans ce but, et comme le montrent plus particulièrement les figures 3 et 4, le bloc (6) comprend une embase (6a) présentant des agencements de fixation coopérant avec des agencements complémentaires que présente la branche (1) par exemple. L'embase (6a) est prolongé par un doigt profilé (6b) prenant appui sur la branche opposée (2). Avantageusement, l'embase (6a) de forme générale oblongue présente dans son épaisseur une empreinte en creux (6c) de forme générale sphérique. Cette empreinte (6c) est prolongée par un alésage qui débouche au niveau de la face d'appui (6e) de l'embase. L'embase (6a), notamment sa face d'appui (6e), coopère avec une empreinte en creux de forme complémentaire établie au niveau de la face interne de la branche (1a). Ces dispositions permettent d'assurer une indexation angulaire de l'ensemble du bloc (6) par rapport à la branche (1).

Pour assurer la fixation démontable du bloc (6) par rapport à la branche (1), l'empreinte sphérique (6) coopère avec une tête sphérique ou rotule (7) formée en bout d'une tige (7a) rendue solidaire de la branche (1). L'ensemble du bloc élastomère(6) est donc emmanché à force sur la rotule (7) au moyen de l'alésage débouchant (6d). Ces dispositions permettent donc l'interchangeabilité de l'ensemble du bloc élastomère par rapport à la branche (1).

Pour faciliter la déformation du doigt (6b) correspondant à l'effort de compression exercé lors du serrage des branches (1) et (2), ce dernier prend appui sur une empreinte en creux (2a) que présente la branche opposée (2). Cette empreinte (2a) évite au doigt de glisser sur la branche (2) lors de l'effort exercé.

La figure 4 montre une forme de réalisation préférée de l'organe élastique (6). Le doigt (6b) est formé à partir de l'une des extrémités de l'embase (6a) et est constitué par un segment incliné et rectiligne (6b1), prolongé par un rayon (6b2) lui-même terminé par une surface d'appui (6b3) destinée à coopérer avec l'empreinte (2a) de la branche (2). L'autre extrémité du doigt (6b) est raccordée très sensiblement au niveau de la partie médiane de l'embase par une ouverture très sensiblement en forme de C (6b4). Après fixation de l'ensemble de l'organe (6) dans les conditions indiquées précédemment, l'ouverture (6b4) est située du côté de l'articulation (5).

Compte tenu du caractère facilement démontable de l'organe élastomère (6) de rappel, ce dernier peut être exécuté selon des duretés différentes en fonction de la force de compression que l'utilisateur souhaite exercer. Il est ainsi possible d'avoir un bloc élastomère d'une dureté plus importante pour les hommes que pour les femmes.

L'invention trouve une application particulièrement avantageuse dans le cas de pince utilisée dans le domaine médical ou paramédical, par exemple en podologie.

Les avantages ressortent bien de la description, en particulier on souligne et on rappelle :
- l'interchangeabilité de l'organe de rappel en matériau élastomère d'une manière simple et rapide,
- le coût de revient réduit permettant de fournir avec la pince plusieurs organes de rappel de duretés différentes,
- le caractère quasi inusable et l'effet esthétique produit.

## Revendications

1. Outil à main du type pince formé de deux branches articulées (1) et (2) comportant chacune à une extrémité des mâchoires (3) et (4) correspondant à une fonction spécifique, lesdites mâchoires étant rappelées en position d'ouverture par un organe élastique (O) monté entre les deux branches au niveau de leur articulation, **caractérisé en ce que** l'organe élastique (O) est constitué par un bloc (6) en matière caoutchouteuse déformable présentant des agencements de fixation (6c) coopérant avec des agencements complémentaires (7) de l'une des branches (1), lesdits agencements étant aptes à assurer un accouplement démontable,

2. Outil à main selon la revendication 1, **caractérisé en ce que** le bloc (6) comprend une embase (6a) présentant les agencements de fixation, ladite embase (6a) étant prolongée par un doigt profilé (6b) apte à prendre appui sur la branche (2) opposée à celle (1) recevant l'embase (6a).

3. Outil à main selon la revendication 2, **caractérisé en ce que le** doigt profilé (6b) coopère, en position d'appui correspondant à la fermeture des mâchoires, avec une empreinte en creux (2a) formée dans l'épaisseur de la branche (2).

4. Outil à main selon la revendication 1, **caractérisé en ce que** les agencements sont constitués par un système de rotule (7) et d'empreinte sphérique complémentaire (6c).

5. Outil à main selon la revendication 4, **caractérisé en ce que** la rotule (7) est formée en bout d'une tige (7a) rendue solidaire de l'une des branches (1), l'empreinte sphérique (6a) étant formée dans l'épaisseur du bloc (6) en bout d'un alésage (6d).

6. Outil à main selon la revendication 2, **caractérisé en ce que** l'embase (6a) coopère avec une empreinte de forme correspondante (2a) formée dans l'épaisseur de la branche (2).

7. Outil à main selon la revendication 6, **caractérisé en ce que** l'embase (6a) et l'empreinte (2a) ont une forme oblique.

8. Outil à main selon la revendication 1, **caractérisé en ce que** le bloc est exécuté en élastomère technique.

## Patentansprüche

1. Zangenartiges Handwerkzeug bestehend aus zwei gelenkigen Griffarmen (1) und (2), die jeweils an einem Ende eine einer speziellen Funktion entsprechende Backe (3) und (4) aufweisen, wobei die Backen durch ein elastisches Organ (O), das zwischen den beiden Armen im Gelenkbereich angebracht ist, in die Öffnungsstellung zurückgeführt werden, **dadurch gekennzeichnet, dass** das elastische Organ (O) aus einem Block (6) aus verformbarem Gummimaterial besteht, der Befestigungsvorkehrungen (6c) aufweist, die mit ergänzenden Vorkehrungen (7) an einem der Arme (1) zusammenwirken, wobei diese Vorkehrungen geeignet sind, eine demontierbare Verbindung zu gewährleisten.

2. Handwerkzeug nach Anspruch 1, **dadurch gekennzeichnet, dass** der Block (6) eine Sitzfläche (6a) mit den Befestigungsvorkehrungen (6c) umfasst, wobei diese Sitzfläche (6a) durch einen Profilstift (6b) verlängert wird, der geeignet ist, sich auf dem Griffarm (2) abzustützen, der demjenigen (1) mit der Sitzfläche (6) gegenüberliegt.

3. Handwerkzeug nach Anspruch 2, **dadurch gekennzeichnet, dass** der Profilstift (6b) in der den geschlossenen Backen entsprechenden Auflageposition mit einer Vertiefung (2a) zusammenwirkt, die in der Materialdicke des Griffarms (2) ausgebildet ist.

4. Handwerkzeug nach Anspruch 1, **dadurch gekennzeichnet, dass** die Vorkehrungen aus einem System mit Kugelgelenk (7) und ergänzender sphärischer Vertiefung (6c) bestehen.

5. Handwerkzeug nach Anspruch 4, **dadurch gekennzeichnet, dass** das Kugelgelenk (7) am Ende eines Schaftes (7a) ausgebildet ist, der mit einem der Griffarme (1) fest verbunden ist, wobei die sphärische Vertiefung (6c) in der Materialdicke des Blocks (6) am Ende einer Bohrung (6d) ausgebildet ist.

6. Handwerkzeug nach Anspruch 2, **dadurch gekennzeichnet, dass** die,Sitzfläche (6a) mit einer in der Materialdicke des Griffarms (2) ausgebildeten Vertiefung mit entsprechender Form (2a) zusammenwirkt.

7. Handwerkzeug nach Anspruch 6, **dadurch gekennzeichnet, dass** die Sitzfläche (6a) und die Vertiefung (2a) schräg verlaufen.

8. Handwerkzeug nach Anspruch 1, **dadurch gekennzeichnet, dass** der Block aus einem technischen Elastomer gefertigt ist.

## Claims

1. Hand tool of the pliers type formed of two articulated branches (1) and (2) each having, at one end, jaws (3) and (4) corresponding to a specific function, the said jaws being returned to the open position by an elastic member (O) mounted between the two branches at their articulation, **characterized in that** the elastic member (O) consists of a block (6) of deformable rubbery material having fastening arrangements (6c) collaborating with complementary arrangements (7) of one of the branches (1), the said arrangements being capable of providing a removable coupling.

2. Hand tool according to Claim 1, **characterized in that** the block (6) comprises a base (6a) having fastening arrangements, the said base (6a) being continued by a shaped finger (6b) capable of bearing against the branch (2) opposite the one (1) that accommodates the base (6a).

3. Hand tool according to Claim 2, **characterized in that** the shaped finger (6b) collaborates, in the bearing position that corresponds to the jaws being closed, with a hollow cavity (2a) formed in the thickness of the branch (2).

4. Hand tool according to Claim 1, **characterized in that** the arrangements consist of a system comprising a ball (7) and a complementary spherical socket (6c).

5. Hand tool according to Claim 4, **characterized in that** the ball (7) is formed at the end of a rod (7a) secured to one of the branches (1), the spherical socket (6a) being formed in the thickness of the block (6) at the end of a bore (6d).

6. Hand tool according to Claim 2, **characterized in that** the base (6a) collaborates with a cavity (2a) of corresponding shape formed in the thickness of the branch (2).

7. Hand tool according to Claim 6, **characterized in that** the base (6a) and the cavity (2a) have an oblique shape.

8. Hand tool according to Claim 1, **characterized in that** the block is made of a technical elastomer.
